# EUROPÄISCHE PATENTSCHRIFT

(11) **EP 1 413 769 B1**
(45) Veröffentlichungstag und Bekanntmachung des Hinweises auf die Patenterteilung: **20.07.2005**
(21) Anmeldenummer: 03023372.0
(22) Anmeldetag: 16.10.2003
(51) Int. Cl.: F04D 29/42, G01L 19/00

(54) **Pumpe mit Verbindungsleitung zu Messstellen**
Pump with connection line to measuring points
Pompe avec ligne de connexion à des points de mesure

(30) Priorität: 22.10.2002 DE 10249128
(43) Veröffentlichungstag der Anmeldung: 28.04.2004
(73) Patentinhaber: WILO AG, 44263 Dortmund (DE)
(72) Erfinder: Budzynski, Edgar, 44229 Dortmund (DE)
(74) Vertreter: COHAUSZ DAWIDOWICZ HANNIG & PARTNER

(56) Entgegenhaltungen:
- EP-A- 0 774 583
- DE-A- 10 007 924
- DE-A- 10 035 458
- DE-A- 19 647 967
- RU-C- 2 181 480

## Beschreibung

Die Erfindung betrifft ein Gehäuse für eine Pumpe, insbesondere für eine Kreiselpumpe mit einem Saug- und Druckstutzen, die jeweils eine Messstelle insbesondere eine Druckentnahmestelle aufweisen, wobei die Messstellen durch mindestens eine Leitung mit einem Sensor insbesondere mit einem Differenzdruckmesser verbunden sind.

Aus der DE 196 47 967 ist es bekannt, über im Pumpengehäuse angeordnete Leitungen Messstellen mit einem Druckdifferenzsensor zu verbinden. Solche im Pumpengehäuse befindlichen Leitungen sind schwer zugänglich und damit schwierig zu säubern und nicht zu ersetzen. Änliche Vorrichtungen sind auch aus EP 0 774 583 A bekannt.

Aufgabe der Erfindung ist es, ein Gehäuse der eingangs genannten Art so zu verbessern, dass die die Messstellen verbindende Leitung(en) bei einfacher Konstruktion, Herstellung und Montage leicht zugänglich ist/sind, insbesondere zur Wartung, Säuberung und zum Ersetzen.

Diese Aufgabe wird erfindungsgemäß dadurch gelöst, dass die Leitung in einer in der Gehäuseaußenseite angeordneten Nut liegt.

Eine solche außen am Gehäuse in einer Nut geführte Leitung ist gut zugänglich und damit nicht nur einfach zu ersetzen, sondern auch leicht zu reinigen. Ferner kann die Leitung soweit in der Nut einliegen, dass sie gegen Beschädigungen geschützt ist.

Vorzugsweise wird vorgeschlagen, dass der Querschnitt der Nut teilkreisförmig insbesondere halbkreisförmig ist. Eine einfache Herstellung ist gegeben, wenn die Nut in die Gehäuseaußenwand eingefräst ist.

Vorzugsweise wird vorgeschlagen, dass der Querschnitt der Nut zumindest einem Teil des Querschnitts der Leitung entspricht. Auch kann die Leitung in der Nut durch Klemmkraft gehalten sein.

Besonders vorteilhaft ist es, wenn in der Leitung eine Sensorik insbesondere eine Drucksensorik zwischengeschaltet ist. Hierbei kann die Sensorik außen am Pumpengehäuse insbesondere an einem der Stutzen nahe des Stutzenflansches befestigt sein.

Ein Ausführungsbeispiel der Erfindung ist in der Zeichnung dargestellt und wird im folgenden näher beschrieben. Es zeigen
- Fig. 1: einen Längsschnitt durch die Pumpe und
- Fig. 2: einen Schnitt nach II-II in Fig. 1.

Eine Kreiselpumpe weist ein Gehäuse 1 auf, mit einem Saugstutzen 2 und einem Druckstutzen 3. Beide Stutzen besitzen einen Flansch 4 zur Befestigung.

In beiden Flanschen oder direkt neben beiden Flanschen 4 ist im Flansch bzw. in der Pumpengehäusewandung eine Bohrung 5 eingebracht, die bis zum Inneren des Stutzens führt, um dort Messstellen insbesondere Druckentnahmestellen zu bilden.

Beide Bohrungen 5 sind durch einen Stopfen über eine Schraube verschlossen und von beiden Bohrungen 5 gehen Querbohrungen 8, 9 aus, an die mindestens eine Leitung 10 anschließbar ist. Diese Leitung führt zu einem nicht dargestellten Sensor insbesondere einem Differenzdruckmesser, der entweder in die Leitung zwischengeschaltet ist oder aber in einer der beiden Bohrungen 5 einliegt.

In der Gehäuseaußenwand 11 ist eine Nut 12 eingebracht, in die die Leitung 10 insbesondere eingeklemmt befestigt ist. Hierbei kann die Leitung teilweise oder vollständig von der Nut 12 aufgenommen sein. Vorzugsweise entspricht die Querschnittsform der Nut 12 dem Außenquerschnitt der Leitung 10. Vorzugsweise ist der Querschnitt der Nut 12 teilkreisförmig insbesondere halbkreisförmig und der Querschnitt der Leitung 10 kreisförmig.

Die Nut 12 kann beim Gießen des Pumpengehäuses hergestellt sein oder aber nachträglich eingefräst werden.

## Patentansprüche

1. Gehäuse (1) für eine Pumpe, insbesondere für eine Kreiselpumpe mit einem Saug- und Druckstutzen (2, 3), die jeweils eine Messstelle (6, 7) insbesondere eine Druckentnahmestelle aufweisen, wobei die Messstellen durch mindestens eine Leitung (10) mit einem Sensor insbesondere mit einem Differenzdruckmesser verbunden sind, **dadurch gekennzeichnet, dass** die Leitung (10) in einer in der Gehäuseaußenseite (11) angeordneten Nut (12) liegt.

2. Gehäuse nach Anspruch 1, **dadurch gekennzeichnet, dass** der Querschnitt der Nut (12) teilkreisförmig insbesondere halbkreisförmig ist.

3. Gehäuse nach Anspruch 1 oder 2, **dadurch gekennzeichnet, dass** die Nut (12) in die Gehäuseaußenwand (11) eingefräst ist.

4. Gehäuse nach einem der vorherigen Ansprüche, **dadurch gekennzeichnet, dass** der Querschnitt der Nut (12) zumindest einem Teil des Querschnitts der Leitung (10) entspricht.

5. Gehäuse nach einem der vorherigen Ansprüche, **dadurch gekennzeichnet, dass** die Leitung (10) in der Nut (12) durch Klemmkraft gehalten ist.

6. Gehäuse nach einem der vorherigen Ansprüche, **dadurch gekennzeichnet, dass** in der Leitung (10) eine Sensorik insbesondere eine Drucksensorik zwischengeschaltet ist.

7. Gehäuse nach Anspruch 6, **dadurch gekennzeichnet, dass** die Sensorik außen am Pumpengehäuse insbesondere an einem der Stutzen (2, 3) nahe des Stutzenflansches (4) befestigt ist.

## Claims

1. Housing (1) for a pump, in particular for a centrifugal pump with an inlet and an outlet connector (2, 3), each of which has a measuring point (6, 7), in particular a pressure sensing point, whereby the measuring points are connected by at least one line (10) to a sensor, in particular a differential pressure sensor, **characterised in that** the line (10) lies in a groove (12) arranged in the housing external side (11).

2. Housing according to claim 1, **characterised in that** the cross-section of the groove (12) is partially circular and, in particular, semicircular.

3. Housing according to claim 1 or 2, **characterised in that** the groove (12) is milled into the housing external wall (11).

4. Housing according to one of the previous claims, **characterised in that** the cross-section of the groove (12) corresponds to at least a part of the cross-section of the line (10).

5. Housing according to one of the previous claims, **characterised in that** the line (10) is held in the groove (12) by clamping force.

6. Housing according to one of the previous claims, **characterised in that** a sensing apparatus is connected in the line (10), and in particular a pressure sensing apparatus.

7. Housing according to claim 6, **characterised in that** the sensing apparatus is attached externally on the pump housing, in particular on one of the connectors (2, 3) close to the connecting flange (4).

## Revendications

1. Carter (1) pour une pompe, en particulier pour une pompe centrifuge avec des tuyaux d'aspiration et de refoulement (2,3) qui présentent respectivement un point de mesure (6,7), en particulier un point de prélèvement de pression, les points de mesure étant reliés par au moins une conduite (10) avec un capteur, en particulier un manomètre différentiel,
**caractérisé par le fait que** la conduite (10) se trouve dans une rainure (12) disposée dans la face extérieure (11) du carter.

2. Carter selon la revendication 1,
**caractérisé par le fait que** la section transversale de la rainure (12) est en forme de portion de cercle, en particulier en forme de demi-cercle.

3. Carter selon la revendication 1 ou 2,
**caractérisé par le fait que** la rainure (12) est fraisée dans la paroi extérieure (11) du carter.

4. Carter selon l'une des revendications précédentes,
**caractérisé par le fait que** la section transversale de la rainure (12) correspond au moins à une partie de la section transversale de la conduite (10).

5. Carter selon l'une des revendications précédentes,
**caractérisé par le fait que** la conduite (10) est maintenue dans la rainure (12) par une force de serrage.

6. Carter selon l'une des revendications précédentes,
**caractérisé par le fait qu'**un système de capteurs, en particulier un système de capteurs de pression, est inséré dans la conduite (10).

7. Carter selon la revendication 6,
**caractérisé par le fait que** le système de capteurs est fixé à l'extérieur sur le carter de pompe, en particulier sur l'un des tuyaux (2,3) près du flasque de tuyaux (4).
